# EUROPÄISCHE PATENTSCHRIFT

(11) **EP 1 987 187 B1**
(45) Veröffentlichungstag und Bekanntmachung des Hinweises auf die Patenterteilung: **03.10.2012**
(21) Anmeldenummer: 07712012.9
(22) Anmeldetag: 11.01.2007
(51) Int. Cl.: D06F 37/04, D06F 37/02, D06F 37/06, B21D 39/02

(54) **WASCHMASCHINEN-WÄSCHETROMMEL**
WASHING MACHINE LAUNDRY DRUM
TAMBOUR DE LAVAGE DE MACHINE A LAVER

(30) Priorität: 15.02.2006 DE 102006007066
(43) Veröffentlichungstag der Anmeldung: 05.11.2008
(73) Patentinhaber: BSH Bosch und Siemens Hausgeräte GmbH, 81739 München (DE)
(72) Erfinder: HEUBNER, Axel, 12557 Berlin (DE); NITSCHE, Alfred, 13351 Berlin (DE); RATFISCH, Uwe, 14193 Berlin (DE)
(86) Internationale Anmeldenummer: PCT/EP2007/050233
(87) Internationale Veröffentlichungsnummer: WO 2007/093466

(56) Entgegenhaltungen:
- EP-A- 1 505 188
- WO-A-01/61098
- JP-A- 9 225 176

## Beschreibung

Die Erfindung geht aus von einer Waschmaschinen-Wäschetrommel, die zum hochtourigen Entwässern nasser Wäsche eingerichtet ist und einen umlaufenden Trommelmantel aufweist, der aus einem dünnwandigen Werkstoffstreifen so zu einem Zylinder oder einem Kegelstumpf mit kleinem Kegelwinkel (kleiner oder gleich 15°) gebogen ist, dass die Endabschnitte des Werkstoffstreifens sich in einer Verbindungsnaht berühren, wobei der eine Endabschnitt einen in der allgemeinen Krümmung des Trommelmantels sich fortsetzenden Lappen aufweist, von der Trommelaußenseite her an einem Lappen des zweiten Endabschnitts anliegt.

Eine solche Waschmaschinen-Wäschetrommel ist bekannt aus der JP 09 225176 A. Diese bekannte Wäschetrommel weist einen umlaufenden Trommelmantel auf, welcher aus einem rund gebogenen Blech durch Verbinden zweier Enden des Bleches miteinander gebildet wurde. Dabei liegen jeweils zwei außenseitige Lappen der Enden aufeinander, wobei runde Öffnungen in den aufeinander liegenden Lappen zur Deckung gebracht sind. An jedem Ende befindet sich auch ein mittlerer Lappen zwischen den beiden jeweiligen außenseitigen Lappen, und diese mittleren Lappen sind durch Biegen, gegenseitiges Verhaken und Falzen miteinander verbunden.

Aus der EP 1 505 188 A2 geht eine Waschmaschinen-Wäschetrommel hervor, welche einen umlaufenden Trommelmantel aufweist, welcher von einem durch Verbinden zweier Enden geschlossenen Gurt umfasst ist. Mindestens eines der Enden des Gurtes kann dabei gekröpft sein, und die Enden können mittels Durchsetzfügen, Falzen oder Schweißen miteinander verbunden sein.

Eine Waschmaschinen-Wäschetrommel, die zum hochtourigen Entwässern nasser Wäsche eingerichtet ist und einen umlaufenden Trommelmantel aufweist, der aus einem dünnwandigen Werkstoffstreifen so zu einem Zylinder oder einem Kegelstumpf mit kleinem Kegelwinkel (≤ etwa 15°) gebogen ist, dass die Endabschnitte des Werkstoffstreifens sich in einer Verbindungsnaht berühren, ist durch die EP 0 395 859 B1 bekannt. Diese Wäschetrommel zeigt eine üblicherweise verwendete Verbindungsnaht, bei der die Endkanten des Trommelmantel-Streifens umgebogen und ineinander verhakt sind sowie durch eine zusätzliche Verkröpfung so geformt sind, dass die verhakten Endkanten sich nicht voneinander lösen können. Wäschetrommeln mit einer derartig gestalteten Verbindungsnaht sind zum hochtourigen Endwässern mit Schleuderdrehzahlen bis zu 1000 U/min geeignet. EP 0 395 859 B1 schlägt darüber hinaus vor, die Verbindungsnaht mit quer zu ihr liegenden, sickenartigen Prägungen zu versehen, um die Naht so stabil zu machen, dass solcher Art geformte Wäschetrommeln für Schleuderumdrehungen bis zu ungefähr 1500 U/min geeignet sind. Für Wäschetrommeln, die mit noch höheren Drehzahlen zum Schleudern betrieben werden sollen, müssen zusätzliche Maßnahmen getroffen werden, die verhindern, dass die Zugkräfte im Trommelmantel groß genug werden, um die gefalzte und geprägte Verbindungsnaht vor dem Aufreißen zu bewahren.

In einer weiteren derartigen Wäschetrommel DE 101 63 186 C1 weisen die Endabschnitte eine zinnenartige Verzahnung auf, deren Zahnlappen jeweils in die Zahnlücke der Gegen-Endkante derart greifen und sind ferner so geformt, dass die Grundlinien der Zahnlücken aneinander stoßend eine wenigstens annähernd gerade Linie bilden und die Zahnlappen im ungezahnten Bereich der Endabschnitte trommelauswärts über dem Werkstoffstreifen anliegen und dort mit dem Bereich fest verbunden sind. Obwohl diese Art der Verbindungsnaht alle an sie gestellten technischen Aufgaben erfüllt, kann sie doch für den einen oder anderen Fall zu teuer sein, weil beide Endabschnitte verhältnismäßig genau zahnartig geschnitten werden müssen, um zu der erwünschten Festigkeit zu gelangen. Außerdem ist ein Werkzeug für eine solche Kantenformung teurer als für glatte Schnitte und verschleißt schneller.

Der Erfindung liegt die Aufgabe zugrunde, bei einer Wäschetrommel der eingangs genannten Art eine Verbindungsnaht vorzusehen, die ebenfalls Mantelzugkräften standhält, die bei Drehzahlen oberhalb von 1500 U/min auftreten. Allerdings sollte die Realisierung einer solchen Verbindungsnaht ohne größeren Aufwand, insbesondere Werkzeugaufwand, möglich sein. Die gewünschte Konstruktion sollte auch noch für die Wahl der Verbindungstechnik mehrere Möglichkeiten offen lassen.

Erfindungsgemäß wird diese Aufgabe dadurch gelöst, dass der Lappen maximal um die Wanddicke des Werkstoffstreifens nach außen und/oder der Lappen maximal um die Wanddicke des Werkstoffstreifens nach innen gekröpft ist, dass die Lappen der Endabschnitte miteinander fest verbunden sind und dass die einander überlappenden Lappen auf der Innenseite des Trommelmantels durch einen Mitnehmer überdeckt sind.

Je nach Wahl der Verbindungstechnik kann eine derart gestaltete Verbindungsnaht die Anforderungen an die Zugfestigkeit des Trommelmantels und seiner Verbindungen zu den Bodenscheiben in Drehzahlbereichen von bis zu über 1500 U/min erfüllen. Über zahlreiche Verbindungselemente entlang der Verbindungsnaht kann eine hohe Stabilität erlangt werden, die bis zu 4-fach höheren Mantelzugkräften standhält als bei Wäschetrommeln des Standes der Technik.

Gegenüber der aus DE 101 63 186 C1 bekannten Wäschetrommel hat die hier beschriebene Lösung den Vorteil, dass die Endabschnitte gerade abgeschnitten werden können, was das dafür erforderliche Werkzeug erheblich vereinfacht und verbilligt. Solche einfacheren Werkzeuge sind darüber hinaus noch standfester, was der Verringerung des materiellen Aufwands nochmals zugute kommt. Allerdings ist die dadurch gegenüber der Wäschetrommel aus DE 101 63 186 C1 ins Trommelinnere weisende Schnittkante des einen Endabschnitts gegenüber Berührung durch Wäsche zu schützen. Da aber im Inneren der Wäschetrommel ohnehin Mitnehmer anzubringen sind, kann es dem Trommelkonstrukteur keine Probleme bereiten, diese scharfe Schnittkante durch das Anbringen eines Wäschemitnehmers gerade über den sich überlappenden Endabschnitten anzubringen.

Vorteilhafte Weiterbildungen der Erfindung sind in den Unteransprüchen beschrieben und können einzeln oder in beliebigen Kombinationen miteinander angewendet werden.

So ist es möglich, dass die Verbindung der Endabschnitte der erfindungsgemäßen Wäschetrommel aus mindestens einer Reihe von Nieten entlang der Erstreckung der Endabschnitte oder aus mindestens einer Schweißnaht besteht. Die Schweißverbindung könnte wenigstens eine Punktnaht aufweisen. Bei einer weiteren vorteilhaften Ausbildung der Erfindung kann die Verbindung der Endabschnitte aus einer Klebung bestehen oder die Endabschnitte können miteinander verschraubt sein.

Besonders vorteilhaft könnte eine erfindungsgemäße Verbindungsnaht dadurch weitergebildet sein, dass die Verbindung aus einer Kombination von Verbindungsarten besteht.

In besonders einfacher Weise können Niete dargestellt werden, wenn sie aus rohrförmig trommelauswärts oder-einwärts gerichteten Austulpungen an wenigsten einem der Endabschnitte gebildet ist. Zu einer Erhöhung der Festigkeit könnte es sogar führen, wenn die Austulpungen in jeder Reihe abwechselnd an dem einen Endabschnitt und an dem anderen Endabschnitt angebracht sind.

Insbesondere bei einer kegelstumpfartig geformten Wäschetrommel ist es von großem Vorteil, wenn der Mitnehmer in seiner Längserstreckung einer gekrümmten Linie folgt und die Endkanten der Endabschnitte wenigstens annähernd parallel liegen. Dabei können sie einer gleichartig gekrümmten Linie folgen wie der Mitnehmer.

Anhand eines in der Zeichnung dargestellten Ausführungsbeispiels ist die Erfindung nachstehend erläutert. Es zeigen
- Fig. 1: einen senkrechten Schnitt durch eine Wäschetrommel mit einer Verbindungsnaht gemäß der Erfindung,
- Fig. 2: eine vergrößerte Darstellung im Querschnitt der erfindungsgemäßen Verbindungsnaht gemäß Einzelheit II in Figur 1,
- Fig. 3: eine kleinere Darstellung der in Fig. 2 dargestellten Einzelheit im Querschnitt der Trommelnaht und darunter in
- Fig. 4: eine Ansicht der verbundenen Verbindungsnaht von der Trommelinnenseite her gesehen,
- Fig. 5: einen Querschnitt durch eine Nietung an der Verbindungsnaht gemäß Fig. 4 und
- Fig. 6: eine Ansicht einer Verbindungsnaht, die nicht bis zu den Rändern des Trommelmantels reicht.

Die in Fig. 1 dargestellte Wäschetrommel 1 hat einen umlaufenden Trommelmantel 2, der aus einem dünnwandigen Werkstoffstreifen zu einem Zylinder gebogen ist. Der Werkstoff kann in üblicher Weise Edelstahlblech sein. Die Endkanten 3 und 4 des gebogenen Zylinders sind in einer Verbindungsnaht 5 gefügt (in Fig. 2 stark vergrößert dargestellt), die zwei übereinander liegende Lappen 6 und 8 aufweist, von denen der obere Lappen 6 bis zu einer Abkröpfungslinie 9 des unteren Lappens 8 reicht und der untere Lappen 8 bis zu einer Abkröpfungslinie 10 des oberen Lappens 6.

Erfindungsgemäß ist in Fig. 2 die Verbindungsnaht 5 mittels zweier in den Endabschnitten 3 und 4 ausgebildeter, übereinander liegender Lappen 6 und 8 des Trommelmantels 2 geformt. Die Lappen 6 und 8 können in beliebiger Weise, z. B. durch eine Reihe von nicht dargestellten Nieten entlang der Mittelachsen 12, miteinander verbunden sein. Auch kann die Naht beispielsweise als eine Schweißnaht, insbesondere als Punktschweißnaht, ausgebildet sein, um eine hohe Festigkeit der Naht 5 herzustellen. Es kann aber auch eine Klebung der aufeinander liegenden Lappen zum Fügen der Naht vorgesehen sein, wobei eine vollflächige Klebung vorzuziehen ist. Nach der Verbindung sollte die Naht von der Innenseite her (durch einen Mitnehmer, vgl. Fig. 3) abgedeckt werden, damit die Wäsche vor einer Berührung mit scharfen Kanten der Endabschnitte geschützt ist. Im Beispiel der Fig. 2 ist allerdings, abweichend vom Beispiel der Fig. 1, nur der obere Endabschnitt 3 zu einem Lappen 6 gekröpft, der den unteren, ungekröpften Endabschnitt 4 überdeckt.

Fig. 3 zeigt eine gemäß Fig. 2 gefügte Naht, bei der die Lappen 6 und 8 durch zwei Reihen 13 und 14 von Nieten 11 miteinander verbunden sind. Fig. 4 zeigt die gefügte Naht 5 von der Innenseite des Trommelmantels 2 her gesehen. Man erkennt, dass der Lappen 8 auf der Außenseite des Trommelmantels 2 zu liegen kommt und die Innenseite bis auf die Niete 11 völlig glatt bleibt. Da gemäß der gestrichelten Kontur 15 ein nur angedeuteter Mitnehmer den Überlappungsbereich überdeckt, wird auch die Kante 16 des innen liegenden Lappens 6 abgedeckt, so dass etwa doch noch vorhandene Schärfen dieser Kante 16 für die Wäsche unschädlich werden.

Die Nieten 11 lassen sich gemäß Fig. 5 (vergrößerte Schnittdarstellung gemäß Schnittlinie V-V in Fig. 4) auch so gestalten, dass sie auf der Innenseite des Trommelmantels 2 nicht auftragen. Dabei werden die Rohrnieten aus einer rohrförmigen Austulpung im Bereich des Lappens 8 gebildet, die sich durch ein Loch 12 im Lappen 6 erstrecken und hinter dem Lappen umgebogen sind. Sinnvollerweise wird der Innendurchmesser eines solchen Durchstellniets 11 nicht größer gewählt, als die Durchmesser der im Trommelmantel 2 sonst noch vorhandenen Flutlöcher (hier nicht dargestellt).

Sollte die Verbindungsnaht 5 gemäß Fig. 4 und 5 auf der Innenseite des Trommelmantels 2 nicht völlig glatt gestaltet sein, dann kann - wie oben bereits angedeutet - die Anordnung eines ohnehin notwendigen Mitnehmers 15 (Fig. 3 und 4) auf der Innenseite des Trommelmantels 2 genau über der Naht 5 die innerhalb der Wäschetrommel liegende Wäsche vor der Berührung mit scharfkantigen Unebenheiten bewahren.

Die in Fig. 6 dargestellte Überlappungsverbindung 16 verläuft nicht über die gesamte Tiefe der Wäschetrommel. In der Nähe der Trommelscheibe oder Bodenscheibe, die über eine Bördelnaht, von der hier der Blechflansch 17 des Trommelmantels 2 dargestellt ist, mit dem Trommelmantel 2 verbunden ist, muss keine feste Verbindung zwischen den Lappen 6 und 8 bestehen. Hier werden die Verbindungskräfte von der seitlichen Verbindung durch die jeweiligen Bördelnähte (Blechflansch 17) aufgebracht und die seitlich der Lappen 6 und 8 liegenden vorderen Kanten 18 und 19 des Trommelmantels 2 sind zweckmäßigerweise trommelauswärts abgekantet. Dadurch werden scharfe Kanten an der Trommelinnenseite vermieden. Der durch die überlappende Verbindung 16 dargestellte und evtl. mit scharfen Kanten versehene Bereich, wird dann ohnehin durch Mitnehmer 20 überdeckt. Diese Ausbildung ist insofern vorteilhaft, als hierdurch die (überdeckenden) Mitnehmer nicht vollständig bis zur Boden- oder Trommelscheibe reichen müssen. Die Verbindung 16 selbst kann in beliebiger Weise hergestellt werden, mittels Nieten, Schweißen, Schrauben oder Kleben.

Die Endabschnitte 3 und 4 (Fig. 4) und/oder die darin geformten Lappen 6 und 8 können bei einer eventuell gekrümmten Biegelinie des Mitnehmers in einer parallel dazu verlaufenden gekrümmten Linie ausgeformt sein. Ansonsten wird die Geometrie der übrigen Teile der Verbindungsnaht 16, soweit sie der Fügung angepasst sein müssen, beibehalten.

Die Erfindung ist nicht auf das dargestellte Ausführungsbeispiel beschränkt. Die Verbindungsnaht 5 bzw. muss nicht unbedingt rechtwinkelig zur Seitenkante des Trommelmantels 2 stehen. Allerdings wird zu erproben sein, ob bei Schrägstellung der Verbindungsnaht 5 eine asymmetrische Gestaltung der Lappen besser geeignet ist als die hier dargestellte symmetrische Ausbildung. Auch kann die Trommelform vom Zylinder abweichen, was ebenfalls einen Einfluss auf die Form der Lappen haben dürfte.

## Patentansprüche

1. Waschmaschinen-Wäschetrommel, die zum hochtourigen Entwässern nasser Wäsche eingerichtet ist und einen umlaufenden Trommelmantel (2) aufweist, der aus einem dünnwandigen Werkstoffstreifen so zu einem Zylinder oder einem Kegelstumpf mit kleinem Kegelwinkel kleiner oder gleich 15° gebogen ist, dass die Endabschnitte (3 und 4) des Werkstoffstreifens sich in einer Verbindungsnaht (5, 16) berühren, wobei der eine Endabschnitt (3) einen in der allgemeinen Krümmung des Trommelmantels (2) sich fortsetzenden Lappen (6) aufweist, von der Trommelaußenseite her an einem Lappen (8) des zweiten Endabschnitts (4) anliegt, **dadurch gekennzeichnet, dass** der Lappen (6) maximal um die Wanddicke des Werkstoffstreifens nach außen und/oder der Lappen (8) maximal um die Wanddicke des Werkstoffstreifens nach innen gekröpft ist, dass die Lappen (6, 8) der Endabschnitte (3, 4) miteinander fest verbunden sind und dass die einander überlappenden Lappen (6, 8) auf der Innenseite des Trommelmantels (2) durch einen Mitnehmer (15) überdeckt sind.

2. Wäschetrommel nach Anspruch 1, **dadurch gekennzeichnet, dass** die Verbindung der Lappen (6, 8) aus mindestens einer Reihe (13, 14) von Nieten (11) entlang der Erstreckung der Endabschnitte (3, 4) besteht.

3. Wäschetrommel nach Anspruch 1, **dadurch gekennzeichnet, dass** die Verbindung der Lappen (6, 8) aus mindestens einer Schweißnaht besteht.

4. Wäschetrommel nach Anspruch 1, **dadurch gekennzeichnet, dass** die Verbindung der Lappen (6, 8) aus einer Klebung besteht.

5. Waschmaschine nach Anspruch 1, **dadurch gekennzeichnet, dass** die Lappen (6, 8) miteinander verschraubt sind.

6. Wäschetrommel nach Anspruch 2, **dadurch gekennzeichnet, dass** die Niete (11) aus rohrförmig gegen den jeweils gegenüber liegenden Lappen (6, 8) gerichteten Austulpungen an wenigsten einem der Lappen (6, 8) gebildet sind.

7. Wäschetrommel nach Anspruch 6, **dadurch gekennzeichnet, dass** die Austulpungen in jeder Reihe (13, 14) abwechselnd an dem einen Lappen (6) und an dem anderen Lappen (8) angebracht sind.

8. Wäschetrommel nach Anspruch 3, **dadurch gekennzeichnet, dass** die Schweißverbindung wenigstens eine Punktschweißnaht aufweist.

9. Wäschetrommel nach einem der Ansprüche 2 bis 8, **dadurch gekennzeichnet, dass** die Verbindung aus einer Kombination von Verbindungsarten besteht.

10. Wäschetrommel nach einem der vorstehenden Ansprüche, **dadurch gekennzeichnet, dass** der Mitnehmer in seiner Längserstreckung einer gekrümmten Linie folgt und dass die Form der Lappen (6, 8) der Endabschnitte (3, 4) wenigstens annähernd parallel der gekrümmten Linie folgt.

## Claims

1. Washing machine laundry drum which is equipped for high-speed removal of water from wet laundry and which comprises an encircling drum casing (2) which is bent from a thin-walled material strip to so form a cylinder or a cone frustum with a small cone angle smaller than or equal to 15° that the end sections (3 and 4) of the material strip are mutually contacting in a connecting seam (5, 16), wherein one end section (3) has tabs (6), which continue the general curvature of the drum casing (2) and bear from the drum outer side against a tab (8) of the second end section (4), **characterised in that** the tabs (6) are cranked outwardly by most the wall thickness of the material strip and/or the tabs (8) are cranked inwardly by most of the wall thickness of the material strip, that the tabs (6, 8) of the end sections (3, 4) are fixedly connected together and that the mutually overlapping tabs (6, 8) are covered on the inner side of the drum casing (2) by an entrainer (15).

2. Laundry drum according to claim 1, **characterised in that** the connection of the tabs (6, 8) consists of at least one row (13, 14) of rivets (11) along the length of the end sections (3, 4).

3. Laundry drum according to claim 1, **characterised in that** the connection of the tabs (6, 8) consists of at least one weld seam.

4. Laundry drum according to claim 1, **characterised in that** the connection of the tabs (6, 8) consists of gluing.

5. Washing machine according to claim 1, **characterised in that** the tabs (6, 8) are screw-connected together.

6. Laundry drum according to claim 2, **characterised in that** the rivets (11) are formed from tubular protuberances at at least one of the tabs (6, 8), the protuberances being directed towards the respectively oppositely disposed tab (6, 8)

7. Laundry drum according to claim 6, **characterised in that** the protuberances in each row (13, 14) are formed in alternation at one tab (6) and the other tab (8).

8. Laundry drum according to claim 3, **characterised in that** the weld connection comprises at least one spot-welding seam.

9. Laundry drum according to any one of claims 2 to 8, **characterised in that** the connection consists of a combination of kinds of connection.

10. Laundry drum according to any one of the preceding claims, **characterised in that** the entrainer in its length direction follows a curved line and the shape of the tabs (6, 8) of the end sections (3, 4) at least approximately parallelly follows the curved line.

## Revendications

1. Tambour de lavage de machine à laver, qui est équipé pour l'essorage à vitesse élevée de linge humide et présente une enveloppe de tambour (2) rotative, qui est pliée à partir d'une bande de matériau à paroi mince en un cylindre ou un cône tronqué avec un angle de cône faible inférieur ou égal à 15°, **caractérisé en ce que** les tronçons d'extrémité (3 et 4) de la bande de matériau se touchent en un joint de liaison (5, 16), le premier tronçon d'extrémité (3) présentant une patte (6) se poursuivant dans la courbure générale de l'enveloppe de tambour (2), s'appliquant depuis le côté extérieur de tambour sur une patte (8) du second tronçon d'extrémité (4), **caractérisé en ce que** la patte (6) est coudée au maximum de l'épaisseur de paroi de la bande de matériau vers l'extérieur et/ou la patte (8) au maximum de l'épaisseur de paroi de la bande de matériau vers l'intérieur, **en ce que** les pattes (6, 8) des tronçons d'extrémité (3, 4) sont reliées fixement les unes aux autres et **en ce que** les pattes (6, 8) se recouvrant sont recouvertes sur le côté intérieur de l'enveloppe de tambour (2) par un entraîneur (15).

2. Tambour de lavage selon la revendication 1, **caractérisé en ce que** la liaison des pattes (6, 8) est constituée d'au moins une rangée (13, 14) de rivets (11) le long de l'extension des tronçons d'extrémité (3, 4).

3. Tambour de lavage selon la revendication 1, **caractérisé en ce que** la liaison des pattes (6, 8) est constituée d'au moins un joint soudé.

4. Tambour de lavage selon la revendication 1, **caractérisé en ce que** la liaison des pattes (6, 8) est constituée d'un collage.

5. Lave-linge selon la revendication 1, **caractérisé en ce que** les pattes (6, 8) sont vissées les unes avec les autres.

6. Tambour de lavage selon la revendication 2, **caractérisé en ce que** les rivets (11) sont formés d'excroissances, dirigées en forme de tube vers les pattes (6, 8) respectivement opposées, sur au moins l'une des pattes (6, 8).

7. Tambour de lavage selon la revendication 6, **caractérisé en ce que** les excroissances sont placées dans chaque rangée (13, 14) alternativement sur l'une des pattes (6) et sur l'autre patte (8).

8. Tambour de lavage selon la revendication 3, **caractérisé en ce que** la liaison de soudage présente au moins une joint de soudage par points.

9. Tambour de lavage selon l'une des revendications 2 à 8, **caractérisé en ce que** la liaison est constituée d'une combinaison de types de liaison.

10. Tambour de lavage selon l'une des revendications précédentes, **caractérisé en ce que** l'entraîneur suit dans son extension longitudinale une ligne incurvée et **en ce que** la forme des pattes (6, 8) des tronçons d'extrémité (3, 4) suit au moins approximativement parallèlement la ligne incurvée.
